# EUROPÄISCHE PATENTANMELDUNG

(11) **EP 4 756 078 A2**
(43) Veröffentlichungstag der Anmeldung: **10.06.2026**
(21) Anmeldenummer: 25221116.4
(22) Anmeldetag: 05.12.2025
(51) Int. Cl.: C25B 1/042, C25B 1/23, C25B 9/77, C25B 15/02, C25B 15/023, C25B 15/029, C25B 15/08

(54) **ELEKTROLYSE-ZELLEN-SYSTEM UND VERFAHREN ZUM BETRIEB EINES ELEKTROLYSE-ZELLEN-SYSTEMS**

(30) Priorität: 06.12.2024 DE 102024136564
(71) Anmelder: Sunfire SE, 01237 Dresden (DE)
(72) Erfinder: Spura, David, 01219 Dresden (DE); Boenke, Johannes, 01257 Dresden (DE); Surrey, Alexander, 01219 Dresden (DE)
(74) Vertreter: Hauck Patent- und Rechtsanwälte PartmbB

(57) **Zusammenfassung**

Verfahren zum Betrieb eines Elektrolyse-Zellen-Systems mit mindestens einer ElektrolyseZelle bei dem mittels Elektrolyse aus einem Wasser (H₂O) umfassenden Feedgas unter Einsatz elektrischer Energie ein Wasserstoff (H₂) umfassendes Produktgas erzeugt wird mit den Schritten:
Bereitstellen eines Elektrolyse-Zellen-Systems mit einer Zuleitung für die Zuleitung von Feedgas und einer Ableitung für die Ableitung von Produktgas;
Bereitstellen einer Messeinrichtung zur Erfassung eines, den Sauerstoffpartialdruck im Feedgas repräsentierenden Messwertes (U_{N,in});
Bereitstellen einer Messeinrichtung zur Erfassung eines, den Sauerstoffpartialdruck im Produktgas repräsentierenden Messwertes (U_{N,out}) und/oder Bereitstellen einer Messeinrichtung zur Erfassung eines, die Differenz des Sauerstoffpartialdrucks im Feedgas zu dem Sauerstoffpartialdruck im Produktgas (16) repräsentierenden Messwertes (U_{N,diff});
Einspeisen eines Elektrolysestroms in das Elektrolyse-Zellen-System;
Ermitteln eines Feed-Conversion-Ist-Wertes (FCᵢₛₜ);
Ermitteln einer Feed-Conversion-Regeldifferenz (FC_{delta}) zwischen dem Feed-Conversion-Ist-Wert (FCᵢₛₜ) und einem vorgebbaren Feed-Conversion-Soll-Wert (FCₛₒₗₗ);
Erzeugen eines Stellsignals (S) in Abhängigkeit der Feed-Conversion-Regeldifferenz (FC_{delta});
Einstellen eines oder mehrerer Prozessparameter des Elektrolyse-Zellen-Systems in Abhängigkeit des Stellsignals (S).

## Beschreibung

Die Erfindung betrifft ein Verfahren zur Überwachung einer Umsatzrate eines Elektrolyse-Zellen-Systems in dem mittels Elektrolyse aus einem Wasser (H₂O) umfassenden Feedgas unter Einsatz elektrischer Energie ein Wasserstoff (H₂) umfassendes Produktgas erzeugt wird.

Das erfindungsgemäße Verfahren ist insbesondere geeignet für den Einsatz in Festoxid-Elektrolysezellen-Systemen (engl. Solid Oxide Electrolyzer Cell, SOEC) sowie in reversiblen Festoxidzellen-Systemen (engl. reversible Solid Oxide Cell, rSOC) im Elektrolysebetrieb.

Ein Festoxid-Elektrolyseur (SOEC) umfasst mindestens eine Elektrolysezelle, mit der unter Einsatz elektrischer Energie Wasser (H₂O) in seine Bestandteile Wasserstoff und Sauerstoff aufgespaltet werden kann. Der Aufbau und die Funktion einer Festoxid-Elektrolysezelle ähneln denen einer Festoxid-Brennstoffzelle (SOFC, Solid Oxide Fuel Cell), da sie auf derselben Technologie basieren. Ein Hauptunterschied besteht darin, dass bei der Elektrolyse Wasserdampf als Eingangsmedium (Feedgas) verwendet wird, während bei der Brennstoffzelle Sauerstoff und Brenngas (z. B. Wasserstoff) als Eingangsmedien dienen.

Ein Festoxid-Elektrolyseur besteht aus mehreren Komponenten, die jeweils unterschiedliche Funktionen erfüllen. Zu den Bestandteilen zählen im Allgemeinen eine Anodenunterstützungsschicht, eine Anode und eine Elektrolytschicht, eine Kathode, eine Kathodenunterstützungsschicht. Die Anodenunterstützungsschicht ist die Basis der Zelle und dient als mechanische Stütze für die Zelle. Sie ist oft aus porösem Material wie Nickeloxid (NiO) hergestellt. Die Anode besteht oft aus einem Gemisch von Nickel und Elektrolytmaterialien. Hier wird Wasser, üblicherweise in Form von Wasserdampf zugeführt, der durch die Anode diffundiert. An der Anode findet die Elektrooxidation des Wasserdampfs statt, wobei Sauerstoffionen und Elektronen erzeugt werden. Die Elektrolytschicht besteht aus festem Elektrolytmaterial, wie zum Beispiel Yttrium-stabilisiertem Zirkoniumdioxid (YSZ). Diese Schicht ermöglicht den Transport von Sauerstoffionen (O²⁻) von der Anode zur Kathode. Die Kathode besteht aus Kathodenmaterialien wie Lanthan-Mangan-Cobaltit (LaMnO₃) oder Lanthan-Ferrit (LaFeO₃). An der Kathode werden die Sauerstoffionen aus dem Elektrolyten extrahiert und mit Elektronen kombiniert, um Sauerstoff zu erzeugen. Die Kathodenunterstützungsschicht bietet Struktur und Stabilität für die Zelle. Sie ist ähnlich wie die Anodenunterstützungsschicht aufgebaut.

Ein Festoxid-Elektrolyseur nutzt den Hochtemperaturbetrieb (typischerweise 700-1000°C), um den Elektrolyten zu aktivieren und den Ionenfluss zu erleichtern. Der Prozess der Wasserspaltung läuft folgendermaßen ab: Wasserdampf (H₂O(g)) wird an die Anode geleitet. Dort zerfällt der Wasserdampf in Sauerstoffionen (O²⁻) und Protonen (H⁺). Die Sauerstoffionen diffundieren durch die Elektrolytschicht zur Kathode. Die Elektrolytschicht ermöglicht den Transport von Sauerstoffionen (O²⁻) von der Anode zur Kathode, während sie den Elektronenfluss blockiert. Dies wird durch eine elektrische Potentialdifferenz zwischen Anode und Kathode erwirkt. An der Kathode kombinieren die Sauerstoffionen (O²⁻) mit den Elektronen, die von der äußeren Schaltung geliefert werden, um Sauerstoff (O₂) zu erzeugen.

Festoxid-Elektrolysezellen sind aufgrund ihrer hohen Betriebstemperaturen effizient und können sauberen Wasserstoff produzieren. Sie finden Anwendung in der Wasserstoffherstellung, Energiespeicherung und anderen industriellen Prozessen.

Um die Wasserelektrolyse in einer Festoxid-Elektrolysezelle besonders effizient zu betreiben, müssen Prozessparameter überwacht und eingestellt werden. Einer besonderen Bedeutung kommt dabei der sogenannte "Feed-Conversion-Rate" (FC) (auch bekannt als "Feed-Conversion" oder "Current-to-Reactant Ratio" (CR)) einer Zelleneinheit (Stack oder Stackmodul) zu. Die Feed-Conversion bezieht sich auf das Verhältnis zwischen dem eingesetzten elektrischen Strom und den chemischen Reaktanten (Ausgangsstoffen), die in der Elektrolysezelle zur Erzeugung von Produkten wie Wasserstoff und Sauerstoff verwendet werden. Die Werte einer Feed-Conversion liegen üblicherweise in einem Bereich zwischen 0,1 und 0,9. Die Feed-Conversion ist ein Maß für die elektrochemische Umwandlung der zur Elektrolyse beitragenden Gasbestandteile (sog. Sauerstoffdonatoren) im Feedgas innerhalb des Stacks im Verhältnis zur Verfügung stehenden Menge am Einlass. Sie kann daher auch als relative Änderung des Sauerstoffpartialdrucks zwischen dem Einlass und dem Auslass einer Elektrolyse-Zelle bzw. eines Stapels (Stack) von fluidisch miteinander kommunizierenden Elektrolyse-Zellen (Stackmodule) Stackeinlass interpretiert werden.

Es hat sich gezeigt, dass es bei Überschreiten eines bestimmten Wertes einer Feed-Conversion, beispielsweise 0,9, zur Bildung von Ruß in einzelnen Zellen des Elektrolysesystems kommen kann. Wird ein Feed-Conversion-Wert von 0,9 überschritten, besteht zudem die Gefahr, dass die Elektrolyse-Zelle bzw. der Stack an Feedgas verarmt. Die Rußbildung sowie die Verarmung an Feedgas kann im weiteren Betrieb jeweils zu einem Totalversagen des gesamten Systems bzw. einzelner Zellen oder eines Zellenstapels (Stack) des Systems führen. Die Feed-Conversion dient daher als Führungsgröße u.a. zur Regelung von elektrischem Strom und Durchsatz.

Um Rußbildung bzw. Verarmung der Elektrolyse-Zellen im Zellensystem zu vermeiden wird die Feed-Conversion während des Elektrolyseprozesses überwacht. Die Überwachung der Feed-Conversion nach der üblichen Art benötigt sehr viel sensorischen Aufwand. Sowohl die Menge als auch die Zusammensetzung des der Elektrolysezellen zugeführten Ausgangsstoffe müssen dafür genau bekannt sein. Zudem muss die Temperatur und der Elektrolysestrom für die Elektrolyse-Zelle bzw. den Stack genau gemessen werden. Daraus folgt die Notwendigkeit eines aufwendige Messsystems und der Auswertung vieler, stets fehlerbehafteter Messwerte, was insgesamt zu Messungenauigkeiten von +/- 10% in der Ermittlung der Feed-Conversion führen kann. Um dies auf Dauer einzuhalten sind zudem regelmäßige Kalibrierungen der Messgeräte nötig.

Der Erfindung liegt die Aufgabe zugrunde, ein Verfahren und ein System der Eingangs genannten Art bereitzustellen, das eine verbesserte Überwachung der Feed-Conversion erlaubt.

Die Aufgabe wird gelöst mit einem Verfahren nach Anspruch 1. Vorteilhafte Ausgestaltungen sind in den Unteransprüchen angegeben.

Ein Kerngedanke der vorliegenden Erfindung ist die Überwachung der Feed-Conversion des Elektrolyse-Zellen-Systems, um auf dieser Grundlage Prozessparameter des Elektrolyseprozesses zu beeinflussen.

Die Feed-Conversion kann als relative Änderung des Sauerstoffpartialsdrucks zwischen Stackein- und -auslass interpretiert werden.

Für die Bestimmung des Sauerstoffpartialdruckes in einem Gasgemisch bei hohen Temperaturen kommen üblicherweise Lambdasonden zum Einsatz. Eine Lambdasonde kann als eine miniaturisierte Hochtemperatur-Festoxidbrennstoffzelle im Leerlaufbetrieb angesehen werden. Mit einer Lambdasonde kann die Nernst-Spannung (OCV = Open-circuit voltage) gemessen werden, die sich zwischen dem Brenngas (Messgas) und einem Referenzgas (purer Sauerstoff oder Luft) einstellt.

Die Herausforderung besteht nun in der Auswahl, Anordnung und Verschaltung von mehreren Lambdasonden sowie der Korrelation der Messwerte, um von gemessenen Nernst-Spannungen direkt auf die Feed-Conversion eines Stacks umrechnen zu können. Es kann gezeigt werden, dass es (im stationären Betrieb) nicht ausreichend ist, die Nernst-Spannung nur an einer Stelle vor oder hinter dem Turm zu bestimmen, sondern es muss zusätzlich die Änderung der Nernst-Spannungen über dem Stack bekannt sein. Dies kann durch eine zwischen Stackeingang und dem Stackausgang angeordnete Lambdasonde ("Differenzial-Lambdasonde") realisiert werden, die auf einer Seite mit Feedgas und auf der anderen Seite mit Produktgas beaufschlagt ist. Alternativ ist auch die Messung der Nernst-Spannungsdifferenz mit zwei Lambdasonden vor und hinter dem Stack möglich, die auf ein gemeinsames Referenzgas messen: $FC = \frac{1 - exp \left\{\frac{2 F \left({U}_{N , in}-{U}_{N , out}\right)}{RT}\right\}}{1 + K \left(T\right) ⋅ \sqrt{\frac{p}{{p}^{⊖}}} ⋅ exp \left\{-\frac{2 {FU}_{N , out}}{RT}\right\}}$ F - Faraday-Konstante, T - Temperatur, R - Bolzmannkonstante, K(T) - Lookup-Tabelle

Diese analytische Gleichung, deren Herleitung von bestimmten vereinfachten Modellannahmen ausgeht, ist bereits in der Lage, die Feed-Conversion über einen großen Bereich verschiedener Gasgemische, Temperaturen und Drücke mit einer Genauigkeit von +10,9/-5,2 %-Pkt. bei FC = 60 % bis +3,1/-2,5 %-Pkt. bei FC = 90 % vorherzusagen. Bemerkenswert ist die zunehmende Genauigkeit für höhere (und damit potentiell kritischere) FC-Werte. Die Unsicherheit des Modelles, die sich auch in der systematischen Abweichung gegenüber dem Zielwert äußert, kann weiter reduziert werden, indem statt der analytischen Gleichung ein empirischer Ansatz auf Basis von mehrdimensionaler quadratischer Polynomregression gebildet wird. Hierbei kann gezeigt werden, dass die Messung des Druckes vernachlässigt werden kann, da sie keine nennenswerte Verringerung der Genauigkeit leistet. Dadurch kann entsprechende Instrumentierung eingespart werden. Zwischen FC = 60 % und 90 % kann der Zusammenhang wie folgt approximiert werden: $\begin{matrix}FC = & - 35.551 & = & - 35.551 \\ & + 2.9882 ⋅ \frac{{U}_{N . in}}{V} & & + 49.915 ⋅ \frac{{U}_{N . in}}{V} \\ & + 46.927 ⋅ \frac{{U}_{N . out}}{V} & & - 46.927 ⋅ \frac{{U}_{N . diff}}{V} \\ & + 0.020335 ⋅ \frac{T}{° C} & & + 0.020335 ⋅ \frac{T}{° C} \\ & - 7.1475 ⋅ {\left(\frac{{U}_{N . in}}{V}\right)}^{2} & & - 16.913 ⋅ {\left(\frac{{U}_{N . in}}{V}\right)}^{2} \\ & + 10.598 ⋅ \frac{{U}_{N . in}}{V} ⋅ \frac{{U}_{N . out}}{V} & & + 30.128 ⋅ \frac{{u}_{N . in}}{V} ⋅ \frac{{U}_{N . diff}}{V} \\ & - 0.0024074 ⋅ \frac{{U}_{N . in}}{V} ⋅ \frac{T}{° C} & & - 0.014378 ⋅ \frac{{U}_{N . in}}{V} ⋅ \frac{T}{° C} \\ & - 20.363 ⋅ {\left(\frac{{U}_{N . out}}{V}\right)}^{2} & & - 20.363 ⋅ {\left(\frac{{U}_{N . diff}}{V}\right)}^{2} \\ & - 0.011971 ⋅ \frac{{U}_{N . out}}{V} ⋅ \frac{T}{° C} & & + 0.011971 ⋅ \frac{{U}_{N . diff}}{V} ⋅ \frac{T}{° C} \\ & - 2.9674 ⋅ {10}^{- 6} ⋅ {\left(\frac{T}{° C}\right)}^{2} & & - 2.9674 ⋅ {10}^{- 6} ⋅ {\left(\frac{T}{° C}\right)}^{2}\end{matrix}$

Für die richtige Korrelation der Werte hat es sich als entscheidend herausgestellt, dass die Temperatur an der jeweiligen Lambdasonde mitbestimmt werden muss. Die resultierende Genauigkeit des Fits liegt zwischen ±3,5 %-Pkt. bei FC=60 % und ±1,5 %-Pkt. bei FC=90 %. Die angegebenen Werte stellen zunächst nur die Genauigkeit des Modells dar. Zusätzliche Unsicherheiten infolge der begrenzten Genauigkeit der zu messenden Eingangsgrößen (Nernst-Spannungen, Temperatur) müssen noch hinzugerechnet werden. Beide Sensoranordnungen (je eine Lambdasonde vor und nach dem Stack bzw. eine Lambdasonde vor dem Stack und eine Differenz-Lambdasonde zwischen Stackein- und -ausgang) sind dabei ähnlich sensibel bzgl. der Messabweichungen. Die Gesamtunsicherheit beträgt bei Verwendung von Standard-Messtechnik 6,0 bzw. 7,8 %-Pkt. bei FC=83,3 % und liegt damit deutlich unter den Werten der herkömmlichen FC-Messmethode. Durch präzisere Instrumente ist eine Verringerung dieser Gesamtunsicherheit auf weniger als 3 %-Punkte (2,7 bzw. 2,4 %-Punkte) möglich.

Mit dem erfindungsgemäßen Betriebsverfahren ergeben sich folgende Vorteile:
- Genaue Bestimmung der Feed-Conversion-Rate gegenüber herkömmlicher Variante bei gleichen oder niedrigeren Kosten.
- Weniger Instrumentierung nötig.
- Online-Messung und -überwachung der Feed-Conversion ist möglich.
- Keine spezielle Betriebsführung der Anlage zur Feed-Conversion-Bestimmung nötig.
- Messinstrumente wie Lambdasonden können von außen an die das Feedgas bzw. das Produktgas führenden Leitungskomponenten des Elektrolyse-Zellen-Systems geführt werden. Die Messinstrumente sind dadurch schnell austauschbar.

In Verfahren nach dem Stand der Technik wird die Feed Conversion beispielsweise mit folgender Gleichung berechnet: $FC = \frac{{jA}_{eff} {m}_{cells}}{2 F {\dot{n}}_{{H}_{2} O , in} + 2 F {\dot{n}}_{{CO}_{2} , in}}$

Für die Berechnung der Feed-Conversion nach dieser Gleichung müssen fünf Parameter bekannt sein, nämlich zwei geometrische (Zellzahl & Querschnittsfläche), sowie drei Messwerte für Dampf, CO2 und Strom.

Nachteilhaft ist dabei, dass die Feed-Conversion als Bilanz bestimmt wird. Dieser Bilanzraum umfasst in der Regel ein Modul mit mehreren hydraulisch parallelgeschalteten Stacktürmen. Jeder Stackturm hat allerdings unterschiedliche Eigenschaften hinsichtlich der hydraulischen und elektrischen Durchströmung. Dadurch streut der FC zwischen den Stacktürmen. Im schlimmsten Fall wir der FC in einem Turm zu hoch und es bildet sich Ruß (Co-SOEC) oder die Membran zersetzt sich (SOEC). In der Feed-Conversion-Bilanz können sich jedoch lokal hohe und niedrige Feed-Conversion-Raten ausgleichen, sodass dieser kritische Zustand nicht erkannt wird. Um kritische Zustände zu vermeiden, muss die Feed-Conversion-Rate also pauschal abgesenkt werden, um in keinem Turm kritische Werte zu überschreiten, was die Effizienz der SOEC verringert. Um die Bilanz enger zu ziehen, wären Durchflussmessungen bei Hochtemperatur erforderlich. Nur wenige Messprinzipien sind dafür verfügbar und schwierig in eine SOEC zu integrieren, da z.B. gerade Einlaufstrecken erforderlich, aber konstruktiv nicht gegeben sind.

Im Gegensatz dazu kann der Feed-Conversion-Bilanzraum mit dem erfindungsgemäßen Verfahren auf einen Stackturm eingegrenzt werden, da Messeinrichtungen für die Erfassung von Sauerstoffpartialdrücken, beispielsweise mittels Lambdasonden bei Hochtemperatur (wie zum Beispiel 600°C bis 1000°C) zur Verfügung stehen. Durch die Eingrenzung des Bilanzierungsraums auf einzelne Stacks können die Streuungen zwischen den Stacktürmen erfasst werden. Darüber hinaus kann die Feed-Conversion-Rate mit dem erfindungsgemäßen Verfahren erhöht werden. Die Anlage kann gezielt so gefahren werden, dass kein Stackturm eine zu hohe Feed-Conversion-Rate erfährt.

Würde die Bilanz analog zum Stand der Technik gezogen, bestünde ein Kostenvorteil. Es sind zwei Sonden und zwei Temperaturmessungen erforderlich. Mit verfügbarer Messtechnik sind Kosten von etwa 4500 € zu erwarten mit dem Potential, diese auf unter 1000 € zu reduzieren. Zu beachten: Mit diesen Kosten ist keine turmspezifische Messung mehr möglich. Bei einer Messung für jeden Turm steigen die Kosten je nach Turmzahl proportional an, sind jedoch günstiger als der Verlust an Effizienz.

### BEZUGSZEICHENLISTE

- 10: Elektrolyse-Zelle
- 11: Sauerstoff-Elektrode
- 12: Wasserstoff-Elektrode
- 13: Luft/Spülmedium
- 14: sauerstoffangereicherte Luft/Spülmedium
- 15: Feedgas
- 16: Produktgas
- 17: Katalytischer Reaktor/Reformer
- 18: Kohlenwasserstoffe (CₘHₙ)
- 19: Feedgas
- 20: Stromquelle für den Elektrolysestrom
- 21: Messeinrichtung
- 22: Messeinrichtung
- 23: Messeinrichtung

- Q_{R}: für eine externe Reformierung abgeführte Wärme
- Q_{E}: bei einer internen Reformierung verbrauchte Wärme

## Patentansprüche

1. Verfahren zum Betrieb eines Elektrolyse-Zellen-Systems mit mindestens einer Elektrolyse-Zelle (10) bei dem mittels Elektrolyse aus einem Wasser (H₂O) umfassenden Feedgas (15) unter Einsatz elektrischer Energie ein Wasserstoff (H₂) umfassendes Produktgas (16) erzeugt wird mit den Schritten:
Bereitstellen eines Elektrolyse-Zellen-Systems mit einer Zuleitung für die Zuleitung von Feedgas (15) und einer Ableitung für die Ableitung von Produktgas (16);
Bereitstellen einer Messeinrichtung (22) zur Erfassung eines, den Sauerstoffpartialdruck im Feedgas (15) repräsentierenden Messwertes (U_{N,in});
Bereitstellen einer Messeinrichtung (21) zur Erfassung eines, den Sauerstoffpartialdruck im Produktgas (16) repräsentierenden Messwertes (U_{N,out}) und/oder Bereitstellen einer Messeinrichtung (23) zur Erfassung eines, die Differenz des Sauerstoffpartialdrucks im Feedgas (15) zu dem Sauerstoffpartialdruck im Produktgas (16) repräsentierenden Messwertes (U_{N,diff}),
Einspeisen eines Elektrolysestroms in das Elektrolyse-Zellen-System;
Ermitteln eines Feed-Conversion-Ist-Wertes (FCᵢₛₜ);
Ermitteln einer Feed-Conversion-Regeldifferenz (FC_{delta}) zwischen dem Feed-Conversion-Ist-Wert (FCᵢₛₜ) und einem vorgebbaren Feed-Conversion-Soll-Wert (FCₛₒₗₗ);
Erzeugen eines Stellsignals (S) in Abhängigkeit der Feed-Conversion-Regeldifferenz (FC_{delta});
Einstellen eines oder mehrerer Prozessparameter des Elektrolyse-Zellen-Systems in Abhängigkeit des Stellsignals (S).

2. Verfahren nach Anspruch 1, **dadurch gekennzeichnet, dass** als Elektrolyse-Zellen-System ein Festoxid-Elektrolyse-Zellen-System (SOEC), insbesondere ein im reversen Modus betreibbares Festoxid-Zellen (rSOC), verwendet wird.

3. Verfahren nach einem der Ansprüche 1 oder 2, **dadurch gekennzeichnet, dass** das Elektrolyse-Zellen-System mindestens einen mehrere Elektrolyse-Zellen (10) enthaltenden Stapel (Stack) umfasst.

4. Verfahren nach Anspruch 3, **dadurch gekennzeichnet, dass** das Elektrolyse-Zellen-System mehrere Stacks umfasst, wobei mehrere der Stacks eine Stack-Gruppe bilden, die aus einer gemeinsamen Zuleitung mit dem Feedgas (15) gespeist werden und wobei die Stacks der Stack-Gruppe jeweils das in dem Stack erzeugte Produktgas (16) in eine gemeinsame Ableitung speisen.

5. Verfahren nach Anspruch 4, **dadurch gekennzeichnet, dass** die Messeinrichtung (21) derart angeordnet und ausgestaltet ist, dass der den Sauerstoffpartialdruck im Produktgas (16) repräsentierende Messwert (U_{N,out}) jeweils am Ausgang eines Stacks der Stack-Gruppe erfasst wird, nämlich stromaufwärts bevor das Produktgas (16) des jeweiligen Stacks in die gemeinsamen Ableitung gespeist wird.

6. Verfahren nach Anspruch 4, **dadurch gekennzeichnet, dass** die Messeinrichtung (23) derart angeordnet und ausgestaltet ist, dass der die Differenz des Sauerstoffpartialdrucks im Feedgas (15) zu dem Sauerstoffpartialdruck im Produktgas (16) repräsentierende Messwertes (U_{N,diff}) jeweils zwischen dem Feedgas-Eingang des Stacks und dem Ausgang des Stacks, nämlich stromaufwärts bevor das Produktgas (16) des jeweiligen Stacks in die gemeinsamen Ableitung gespeist wird, erfasst wird.

7. Verfahren nach einem der vorangegangenen Ansprüche, **dadurch gekennzeichnet, dass** ein in Abhängigkeit des Stellsignals (S) einzustellender Prozessparameter der Elektrolysestrom ist.

8. Verfahren nach einem der vorangegangenen Ansprüche, **dadurch gekennzeichnet, dass** die Messeinrichtung (21) eine Lambdasonde umfasst, wobei der mittels der Lambdasonde erfasste Messwert (U_{N,out}) die Nernstspannung ist, die den Sauerstoffpartialdruck im Produktgas (16) repräsentiert.

9. Verfahren nach Anspruch 8, **dadurch gekennzeichnet, dass** die erfasste Nernstspannung mittels einer Fourier-Analyse bzw. mittels eines Fourier-Filters bei einer vorgebbaren Modulationsfrequenz analysiert wird.

10. Elektrolyse-Zellen-System das eingerichtet und ausgebildet ist zur Durchführung eines Verfahrens nach einem der vorangegangenen Ansprüche.
